# EUROPÄISCHE PATENTSCHRIFT

(11) **EP 2 451 616 B1**
(45) Veröffentlichungstag und Bekanntmachung des Hinweises auf die Patenterteilung: **19.09.2018**
(21) Anmeldenummer: 10720635.1
(22) Anmeldetag: 02.06.2010
(51) Int. Cl.: B25H 3/02

(54) **WERKZEUGKOFFER, INSBESONDERE HANDWERKZEUGKOFFER**
TOOL BOX, IN PARTICULAR HAND TOOL BOX
COFFRE À OUTILS, EN PARTICULIER POUR OUTILS À MAIN

(30) Priorität: 09.07.2009 DE 102009027573
(43) Veröffentlichungstag der Anmeldung: 16.05.2012
(73) Patentinhaber: Robert Bosch GmbH, 70442 Stuttgart (DE)
(72) Erfinder: SEIDEL, Thorsten, 71686 Remseck (DE)
(86) Internationale Anmeldenummer: PCT/EP2010/057684
(87) Internationale Veröffentlichungsnummer: WO 2011/003678

(56) Entgegenhaltungen:
- EP-A1- 1 273 397
- JP-A- 2006 205 325
- US-A- 4 927 021
- US-A- 5 219 446
- US-A- 5 459 648
- US-A- 5 533 843
- US-A1- 2004 134 818
- US-A1- 2008 035 507
- US-B1- 6 254 251
- US-B1- 7 252 404
- US-B1- 7 290 655

## Beschreibung

### Stand der Technik

Es sind bereits Handwerkzeugmaschinenkoffer zur Aufbewahrung und zum Transport von Handwerkzeugmaschinen bekannt, die einen Koffergrundkörper umfassen, der einen Stauraum aufweist, der zur Aufnahme der Handwerkzeugmaschine vorgesehen ist.

Ein Werkzeugkoffer mit einer Lichtquelle ist auch aus der US5459648A1 bekannt.

### Offenbarung der Erfindung

Die Erfindung geht aus von einem Werkzeugkoffer, insbesondere einem Handwerkzeugkoffer, mit einem Koffergrundkörper, der zumindest einen Stauraum aufweist, der zumindest zur Aufnahme wenigstens eines Werkzeugs und/oder wenigstens einer Akkueinheit vorgesehen ist.

Es wird vorgeschlagen, dass der Werkzeugkoffer wenigstens eine im Koffergrundkörper zumindest teilweise integrierte Lichtquelleneinheit aufweist. Dabei sollen unter einem "Koffergrundkörper" insbesondere ein oder mehrere schalenförmige Körper verstanden werden, die den Stauraum begrenzen, und/oder ein Deckel, der den Stauraum begrenzt und zum Verschließen eines schalenförmigen Körpers vorgesehen ist. Der Koffergrundköper ist dabei vorzugsweise als eine von einer Person tragbare Einheit ausgebildet und wiegt vorzugsweise ohne Inhalt unter 50 kg und besonders vorzugsweise unter 20 kg. Unter einer "Lichtquelleneinheit" soll insbesondere eine Einheit verstanden werden, die wenigstens eine Lichtquelle, wenigstens eine Halteeinheit, die speziell zum Halten wenigstens einer der Lichtquellen vorgesehen ist, und/oder vorzugsweise wenigstens eine Energieversorgungseinheit aufweist, die speziell zur Energieversorgung einer Lichtquelle vorgesehen ist. Unter "vorgesehen" soll dabei speziell ausgelegt, ausgestattet und/oder speziell programmiert verstanden werden. Ferner soll unter "integriert" insbesondere verstanden werden, dass zumindest ein Teil der Lichtquelleneinheit zumindest in einem Betriebszustand verliersicher und/oder fest mit dem Koffergrundkörper verbunden, zumindest teilweise in den Koffergrundkörper eingebettet, wie insbesondere umspritzt ist, und/oder zumindest teilweise einstückig mit dem Koffergrundkörper ausgebildet ist.

Durch eine entsprechende Ausgestaltung kann die Funktionalität des Werkzeugkoffers vorteilhaft gesteigert werden. Umfasst die Lichtquelleneinheit eine als Außenbeleuchtung ausgelegte Lichtquelle, kann in dunklen Arbeitsräumen eine vorteilhafte, auf die Arbeit mit dem mit dem Werkzeugkoffer transportierten Werkzeug ausgelegte Beleuchtung sichergestellt werden. Ferner kann einfach sichergestellt werden, dass stets eine Lichtquelle beim Einsatz mitgeführt wird, und es kann ein aufwendiger Transport einer externen Lichtquelleneinheit vermieden werden. Umfasst die Lichtquelleneinheit eine als Innenbeleuchtung ausgelegte Lichtquelle, können in dunklen Räumen Teile innerhalb des Werkzeugkoffers vorteilhaft aufgefunden werden.

Vorzugsweise umfasst die Lichtquelleneinheit wenigstens eine Energieversorgungseinheit, die zur Versorgung wenigstens einer Lichtquelle der Lichtquelleneinheit vorgesehen, d.h. speziell ausgestattet und/oder ausgelegt ist. Unter einer "Energieversorgungseinheit" soll in diesem Zusammenhang insbesondere eine Einheit zur Stromleitung, zur Strom- und/oder Spannungswandlung, wie insbesondere von Gleichstrom zu Wechselstrom und umgekehrt, zur Speicherung einer elektrischen Energie, zur Überprüfung eines Ladezustands und/oder zur Halterung einer der vorgenannten Einheiten verstanden werden. Vorzugsweise ist dabei die Energieversorgungseinheit zumindest teilweise in dem Koffergrundkörper integriert, d.h. zumindest teilweise mit dem Koffergrundkörper fest verbunden, von diesem zumindest teilweise umformt, wie insbesondere umspritzt, und/oder zumindest teilweise einstückig mit dem Koffergrundkörper ausgebildet. Durch eine entsprechende Ausgestaltung kann eine Energieversorgung einer Lichtquelle der Lichtquelleneinheit konstruktiv einfach sichergestellt werden.

Umfasst die Energieversorgungseinheit wenigstens eine Ladeeinheit, eine Energieanschlussstelle zur lösbaren Kopplung mit wenigstens einer Energieanschlussstelle einer Lichtquelle der Lichtquelleneinheit und/oder eine Energieanschlussstelle für wenigstens ein Kabel, das dazu vorgesehen ist, eine Lichtquelle der Lichtquelleneinheit relativ zum Koffergrundkörper beweglich zu lagern, und vorzugsweise ein entsprechendes Kabel, kann die Anwendungsflexibilität vorteilhaft gesteigert werden. Die Ladeeinheit kann dabei vorzugsweise zur Ladung eines Handwerkzeugmaschinenakkus und/oder zur Ladung eines Akkus einer Lichtquelle vorgesehen sein.

In einer weiteren Ausgestaltung der Erfindung wird vorgeschlagen, dass die Energieversorgungseinheit wenigstens eine Energieübertragungseinheit zur leitungsfreien Energieübertragung aufweist. Dabei soll unter einer "Energieübertragungseinheit zur leitungsfreien Energieübertragung" insbesondere eine Einheit verstanden werden, die dazu vorgesehen ist, über zumindest eine Teilstrecke elektrische Energie ohne materielle, Strom führende Leitungen zu übertragen. Dabei sind verschiedene, dem Fachmann als sinnvoll erscheinende Verfahren denkbar, besonders vorteilhaft jedoch induktive Verfahren. Durch eine entsprechende Energieübertragungseinheit kann eine besonders flexible und schmutzunempfindliche Energieübertragung erreicht werden. Die Energieübertragungseinheit kann dabei dazu vorgesehen sein, Energie zwischen verschiedenen Teilen der Lichtquelleneinheit zu übertragen, und/oder kann dazu vorgesehen sein, Energie in den Werkzeugkoffer zu übertragen.

Weist die Energieversorgungseinheit eine Verbindungseinheit auf, die einen Akkustauraum des Koffergrundkörpers, insbesondere einen Handwerkzeugmaschinenakkustauraum, energietechnisch mit einem weiteren Teil der Lichtquelleneinheit verbindet, wie insbesondere mit einer Anschlussstelle der Lichtquelleneinheit, können vorteilhaft Akkus einer Handwerkzeugmaschine zur Energieversorgung einer Lichtquelle der Lichtquelleneinheit genutzt werden. Die Verbindungseinheit ist dabei vorzugsweise zumindest teilweise in dem Koffergrundkörper integriert, d.h. insbesondere zumindest teilweise fest mit diesem verbunden, von diesem umformt und/oder teilweise einstückig mit diesem ausgebildet.

Weist die Lichtquelleneinheit zumindest zwei Lichtquellen auf, können flexibel für verschiedene Anwendungen verschiedene Lichtquellen zur Verfügung gestellt werden, wie insbesondere für eine Außenbeleuchtung und eine Innenbeleuchtung.

Weist die Lichtquelleneinheit zumindest eine Lichtquelle mit mehr als 10 W und vorzugsweise mit mehr als 20 W auf, kann eine vorteilhafte Ausleuchtung, insbesondere in einem Außenbereich des Werkzeugkoffers erreicht werden.

Ferner wird vorgeschlagen, dass die Lichtquelleneinheit zumindest einen Aufnahmebereich an einer Außenseite des Koffergrundkörpers aufweist, der zur Aufnahme wenigstens einer Lichtquelle vorgesehen ist. Unter einer "Außenseite" soll insbesondere eine dem Stauraum abgewandte Seite des Koffergrundkörpers verstanden werden. Durch eine entsprechende Ausgestaltung kann eine vorteilhafte Entkopplung zwischen dem Stauraum für das Werkzeug und einem Aufnahmeraum für eine Lichtquelle erreicht werden. Ferner kann eine vorteilhafte Außenbeleuchtung realisiert werden, insbesondere kann der Koffergrundkörper als Ständereinheit für eine Lichtquelle genutzt werden.

Der Aufnahmebereich kann zumindest einen Fortsatz und/oder vorteilhaft zumindest eine Ausnehmung aufweisen, in der zumindest eine Lichtquelle zumindest teilweise und vorzugsweise zumindest zum Großteil versenkbar ist. Unter "zumindest zum Großteil" soll in diesem Zusammenhang insbesondere verstanden werden, dass bei einer Anordnung der Lichtquelle in der Ausnehmung ein Teil der Lichtquelle innerhalb der Ausnehmung angeordnet ist, der mehr als 50 % des Gesamtvolumens der Lichtquelle beträgt, und somit insbesondere ein Teil der Lichtquelle, der über unmittelbar neben der Ausnehmung angeordnete Außenflächen des Koffergrundkörpers übersteht, weniger als 50% des Gesamtvolumens der Lichtquelle beträgt. Unter "Ausnehmung" soll dabei insbesondere ein Freiraum verstanden werden, der im Bereich der Ausnehmung von dem Koffergrundkörper und insbesondere von wenigstens einer gedachten Fläche begrenzt ist, die durch eine möglichst geradlinige Weiterführung von Außenflächen des Koffergrundkörpers unmittelbar neben der Ausnehmung gebildet ist. Durch eine entsprechende Ausgestaltung kann eine vorteilhafte Integration der Lichtquelle erreicht werden und insbesondere können eine oder mehrere Lichtquellen vorteilhaft geschützt angeordnet werden.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Dei Fachmann wird die Merkmale zweckmäßigerweise auch einzeln betrachten und zu sinnvollen weiteren Kombinationen zusammenfassen. Insbesondere ist im Ausführungsbeispiel ein Werkzeugkoffer mit mehreren Lichtquellen dargestellt, die auch nur einzeln in einem Werkzeugkoffer oder auch in anderen Kombinationen in einem Werkzeugkoffer vorgesehen sein können.

Es zeigen:
- Fig. 1: eine schematische Darstellung eines geschlossenen Handwerkzeugmaschinenkoffers schräg von oben,
- Fig. 2: den Handwerkzeugmaschinenkoffer aus Figur 1 mit teilweise entkoppelten Lichtquellen,
- Fig. 3: eine schematische Darstellung des geöffneten Handwerkzeugmaschinenkoffers und
- Fig. 4: den geöffneten Handwerkzeugmaschinenkoffer mit teilweise entkoppelten Lichtquellen.

### Beschreibung des Ausführungsbeispiels

Figur 1 zeigt eine schematische Darstellung eines geschlossenen Handwerkzeugmaschinenkoffers, und zwar einen Akkuhandwerkzeugmaschinenkoffer zum Transport eines als Akkuhandwerkzeugmaschine ausgebildeten Werkzeugs 16. Der Handwerkzeugmaschinenkoffer weist einen Koffergrundkörper 10 auf, der zwei Schalenkörper 12, 13 umfasst und einen von den Schalenkörpern 12, 13 begrenzten Stauraum 14 aufweist, der zur Aufnahme der Akkuhandwerkzeugmaschine, von Handwerkzeugmaschinenakkus 62 der Akkuhandwerkzeugmaschine und von Einsatzwerkzeugen 64 der Akkuhandwerkzeugmaschine vorgesehen ist. Der Handwerkzeugmaschinenkoffer weist eine im Koffergrundkörper 10 integrierte Lichtquelleneinheit 18 mit mehreren Lichtquellen 22 - 34 auf, die jeweils mehr als 10 Watt aufweisen (Figuren 1 bis 4).

Die Lichtquelleneinheit 18 weist eine im Koffergrundkörper 10 integrierte Energieversorgungseinheit 20 auf, die zur Versorgung der Lichtquellen 22 - 34 mit Energie vorgesehen ist. Die Energieversorgungseinheit 20 weist eine Ladeeinheit 36 auf, die zur Ladung der Handwerkzeugmaschinenakkus 62 und von Lichtquellenakkus 66, 68 der Lichtquellen 28, 30 vorgesehen ist. Die Energieversorgungseinheit 20 weist eine im Koffergrundkörper 10 fest angeordnete Verbindungseinheit 52 auf, die die Ladeeinheit 36 mit einem Akkustauraum 53, der zur Aufnahme der Handwerkzeugmaschinenakkus 62 vorgesehen ist, sowie die Ladeeinheit 36 und den Akkustauraum 53 des Koffergrundkörpers 10 mit Energieanschlussstellen 38, 40, 45, 46, 70, 72, 74 des Koffergrundkörpers 10 verbindet (Figuren 3 und 4). Die Energieanschlussstellen 38, 40 sind zur lösbaren Kopplung mit Energieanschlussstellen 42, 44 der Lichtquellen 28, 30 vorgesehen, die die Lichtquellenakkus 66, 68 umfassen und die vom Koffergrundkörper 10 getrennt und kabelfrei betrieben werden können. Die Energieversorgungseinheit 20 umfasst eine der Lichtquelle 28 zugeordnete Energieübertragungseinheit 50, die zur leitungsfreien Energieübertragung, und zwar zur induktiven Energieübertragung, zur Energieversorgung des Lichtquellenakkus 66 vorgesehen ist.

An den Energieanschlussstellen 45, 46 der Energieversorgungseinheit 20 ist jeweils ein Kabel 48, 49 der Energieversorgungseinheit 20 angeschlossen, das dazu vorgesehen ist, die Lichtquellen 22, 32 der Lichtquelleneinheit 18 relativ zum Koffergrundkörper 10 beweglich zu lagern. Im Koffergrundkörper 10 ist je Kabel 48, 49 eine Kabelaufrolleinheit 76, 78 vorgesehen, die jeweils eine Antriebseinheit aufweist, und zwar einen Federantrieb, mittels der die Kabel 48, 49 automatisiert aufgerollt werden können. Die Energieanschlussstellen 70, 72, 74 der Energieversorgungseinheit 20 sind mit fest, d.h. untrennbar mit dem Koffergrundkörper 10 verbundenen Lichtquellen 24, 26, 34 gekoppelt.

Ist die Ladeeinheit 36 mittels eines Netzkabels 80 der Ladeeinheit 36 an einem Netz angeschlossen, können die Handwerkzeugmaschinenakkus 62 und die Lichtquellenakkus 66, 68 über die Verbindungseinheit 52 geladen werden und die Lichtquellen 22 - 34 können mit elektrischer Energie aus dem Netz betrieben werden. Ist das Netzkabel 80 vom Netz entkoppelt, werden die Lichtquellen 22 - 34 von den Handwerkzeugmaschinenakkus 62 und den Lichtquellenakkus 66, 68 mit elektrischer Energie versorgt. Die Energieversorgungseinheit 20 weist eine Strom- und Spannungswandlungseinheit auf, so dass die Energieversorgungseinheit 20 an Netze und/oder Energiespeicher mit Gleichstrom und Wechselstrom als auch mit unterschiedlichen Spannungen angeschlossen werden kann.

Die Lichtquellen 30, 32, 34 sind auf einer Innenseite des Koffergrundkörpers 10, d.h. auf einer dem Stauraum 14 zugewandten Seite in drei verschiedenen Seitenbereichen angeordnet und dienen in erster Linie zur Ausleuchtung des Stauraums 14 und eines nahen Umfelds, und zwar ist die Lichtquelle 30 unmittelbar neben dem Akkustauraum 53 angeordnet und dient zur Ausleuchtung desselben, die Lichtquelle 34 ist im Bereich eines Tragegriffs angeordnet und dient in erster Linie zur Beleuchtung der Akkuhandwerkzeugmaschine bzw. eines entsprechenden Stauraums, und die Lichtquelle 32 ist unmittelbar neben einem Stauraum für die Einsatzwerkzeuge 64 angeordnet und dient zur Beleuchtung des Stauraums der Einsatzwerkzeuge 64. Insbesondere können die Lichtquelle 30, die vom Koffergrundkörper 10 entkoppelt und kabelfrei betrieben werden kann, und die Lichtquelle 32, die mittels des Kabels 49 relativ zum Koffergrundkörper 10 beweglich ist, auch zur Beleuchtung eines Bereichs außerhalb des Stauraums 14 genutzt werden.

Die Lichtquelleneinheit 18 weist ferner Aufnahmebereiche 54 - 60 an Außenseiten des Koffergrundkörpers 10 auf, die zur Aufnahme der Lichtquellen 22 - 28 vorgesehen sind. Die Lichtquellen 22 - 28 dienen zur Beleuchtung eines Arbeitsraums außerhalb des Stauraums 14. Die Aufnahmebereiche 54 - 60 umfassen Ausnehmungen, wobei die Lichtquellen 24, 26 vollständig in den Ausnehmungen versenkt sind und die Lichtquellen 22, 28 vollständig in den Ausnehmungen versenkbar sind, so dass Außenflächen der Lichtquellen 22 - 28 im versenkten Zustand bündig, d.h. in einer Ebene mit Außenflächen des Koffergrundkörpers 10 abschließen. Die Lichtquelle 26 ist dabei an einer Oberseite, auf der auch der Tragegriff angeordnet ist, angeordnet. Die Lichtquelle 24 ist in einem Kofferseitenbereich angeordnet, und die Lichtquelle 28 ist in einem Eckbereich des Koffergrundkörpers 10 bzw. des Schalenkörpers 13 angeordnet und schließt mit drei verschiedenen Seitenflächen des Schalenkörpers 13 ab. Grundsätzlich wäre auch denkbar, dass eine Lichtquelle mit nur zwei oder mit mehr als drei Seitenflächen des Koffergrundkörpers 10 abschließt. Die Lichtquelle 22 ist von einem plattenförmigen Bauteil gebildet, d.h. dass eine Höhe 82 und eine Breite 84 der Lichtquelle 22 jeweils um ein Mehrfaches größer sind als eine Dicke 86 der Lichtquelle 22. Die Lichtquelle 22 ist im Bereich einer Bodenplatte 88 des Schalenkörpers 13 angeordnet und bedeckt die Bodenplatte 88 des Schalenkörpers 13 zum Grossteil.

## Patentansprüche

1. Werkzeugkoffer, insbesondere Handwerkzeugkoffer, mit einem Koffergrundkörper (10), der zumindest einen Stauraum (14) aufweist, der zumindest zur Aufnahme wenigstens eines Werkzeugs (16) und/oder wenigstens eines Handwerkzeugmaschinenakkus vorgesehen ist, und mit wenigstens einer im Koffergrundkörper (10) zumindest teilweise integrierte Lichtquelleneinheit (18), wobei die Lichtquelleneinheit (18) wenigstens eine Energieversorgungseinheit (20) aufweist, die zur Versorgung wenigstens einer Lichtquelle (22 - 34) der Lichtquelleneinheit (18) vorgesehen ist, **dadurch gekennzeichnet, dass** die Energieversorgungseinheit (20) eine Verbindungseinheit (52) aufweist, die einen Handwerkzeugmaschinenakkustauraum (53) des Koffergrundkörpers (10) energietechnisch mit einem weiteren Teil der Lichtquelleneinheit (18) derart verbindet, dass der wenigstens eine Handwerkzeugmaschinenakku (62) zur Energieversorgung der wenigstens einen Lichtquelle (22 - 34) der Lichtquelleneinheit (18) genutzt wird.

2. Werkzeugkoffer nach Anspruch 1, **dadurch gekennzeichnet, dass** die Energieversorgungseinheit (20) wenigstens eine Ladeeinheit (36) umfasst.

3. Werkzeugkoffer nach Anspruch 1 oder 2, **dadurch gekennzeichnet, dass** die Energieversorgungseinheit (20) wenigstens eine Energieanschlussstelle (38, 40) zur lösbaren Kopplung mit wenigstens einer Energieanschlussstelle (42, 44) einer Lichtquelle (28, 30) der Lichtquelleneinheit (18) aufweist.

4. Werkzeugkoffer nach einem der vorhergehenden Ansprüche, **dadurch gekennzeichnet, dass** die Energieversorgungseinheit (20) wenigstens eine Energieanschlussstelle (45, 46) für ein Kabel (48, 49) aufweist, das dazu vorgesehen ist, eine Lichtquelle (22, 32) der Lichtquelleneinheit (18) relativ zum Koffergrundkörper (10) beweglich zu lagern.

5. Werkzeugkoffer nach Anspruch 4, **dadurch gekennzeichnet, dass** die Energieversorgungseinheit (20) wenigstens ein Kabel (48, 49) aufweist, das dazu vorgesehen ist, die Lichtquelle (22, 32) der Lichtquelleneinheit (18) relativ zum Koffergrundkörper (10) beweglich zu lagern.

6. Werkzeugkoffer nach einem der Ansprüche 2 bis 5, **dadurch gekennzeichnet, dass** die Energieversorgungseinheit (20) wenigstens eine Energieübertragungseinheit (50) zur leitungsfreien Energieübertragung aufweist.

7. Werkzeugkoffer nach einem der vorhergehenden Ansprüche, **dadurch gekennzeichnet, dass** die Lichtquelleneinheit (18) zumindest zwei Lichtquellen (22 - 34) aufweist.

8. Werkzeugkoffer nach einem der vorhergehenden Ansprüche, **dadurch gekennzeichnet, dass** die Lichtquelleneinheit (18) zumindest eine Lichtquelle (22 - 34) mit mehr als 10 W aufweist.

9. Werkzeugkoffer zumindest nach einem der vorhergehenden Ansprüche, **dadurch gekennzeichnet, dass** die Lichtquelleneinheit (18) zumindest einen Aufnahmebereich (54 - 60) an einer Außenseite des Koffergrundkörpers (10) aufweist, der zur Aufnahme wenigstens einer Lichtquelle (22 - 28) vorgesehen ist.

10. Werkzeugkoffer nach Anspruch 9, **dadurch gekennzeichnet, dass** der Aufnahmebereich (54 - 60) zumindest eine Ausnehmung aufweist.

11. Werkzeugkoffer nach Anspruch 10, **dadurch gekennzeichnet, dass** die Lichtquelleneinheit (18) wenigstens eine Lichtquelle (22 - 28) aufweist, die zumindest zum Großteil in der Ausnehmung versenkbar ist.

12. System mit einem Werkzeugkoffer nach einem der vorhergehenden Ansprüche mit wenigstens einer Handwerkzeugmaschine und mit wenigstens einem Handwerkzeugmaschinenakku (62).

13. Werkzeugkoffer nach einem der Ansprüche 9 bis 11, **dadurch gekennzeichnet, dass** die wenigstens eine Lichtquelle (22 - 28) an einer Oberseite des Koffergrundkörpers (10) angeordnet ist.

14. Werkzeugkoffer nach einem der Ansprüche 9 bis 11, **dadurch gekennzeichnet, dass** die wenigstens eine Lichtquelle (22 - 28) in einem Kofferseitenbereich angeordnet ist.

15. Werkzeugkoffer nach einem der Ansprüche 9 bis 11, **dadurch gekennzeichnet, dass** die wenigstens eine Lichtquelle (22 - 28) in einem Eckbereich des Koffergrundkörpers (10) angeordnet ist.

## Claims

1. Tool box, in particular hand tool box, comprising a box main body (10), which has at least one storage space (14), which is intended at least for receiving at least one tool (16) and/or at least one hand-held power tool storage battery, and comprising at least one light source unit (18), which is at least partially integrated in the box main body (10), wherein the light source unit (18) has at least one energy supply unit (20), which is intended for supplying at least one light source (22-34) of the light source unit (18), **characterized in that** the energy supply unit (20) has a connecting unit (52), which connects a hand-held power tool storage battery space (53) of the box main body (10) in terms of energy to a further part of the light source unit (18) in such a way that the at least one hand-held power tool storage battery (62) is used for supplying energy to the at least one light source (22-34) of the light source unit (18).

2. Tool box according to Claim 1, **characterized in that** the energy supply unit (20) comprises at least one charging unit (36).

3. Tool box according to Claim 1 or 2, **characterized in that** the energy supply unit (20) has at least one energy terminal location (38, 40) for detachable coupling to at least one energy terminal location (42, 44) of a light source (28, 30) of the light source unit (18).

4. Tool box according to one of the preceding claims, **characterized in that** the energy supply unit (20) has at least one energy terminal location (45, 46) for a cable (48, 49), which is intended for movably mounting a light source (22, 32) of the light source unit (18) in relation to the box main body (10).

5. Tool box according to Claim 4, **characterized in that** the energy supply unit (20) has at least one cable (48, 49), which is intended for movably mounting the light source (22, 32) of the light source unit (18) in relation to the box main body (10).

6. Tool box according to one of Claims 2 to 5, **characterized in that** the energy supply unit (20) has at least one energy transmission unit (50) for line-free energy transmission.

7. Tool box according to one of the preceding claims, **characterized in that** the light source unit (18) has at least two light sources (22-34).

8. Tool box according to one of the preceding claims, **characterized in that** the light source unit (18) has at least one light source (22-34) with more than 10 W.

9. Tool box according to at least one of the preceding claims, **characterized in that** the light source unit (18) has at least one receiving region (54-60) on an outer side of the box main body (10), which is intended for receiving at least one light source (22-28).

10. Tool box according to Claim 9, **characterized in that** the receiving region (54-60) has at least one recess.

11. Tool box according to Claim 10, **characterized in that** the light source unit (18) has at least one light source (22-28) which is able, at least for the most part, to be countersunk in the recess.

12. System with a tool box according to one of the preceding claims, comprising at least one hand-held power tool and comprising at least one hand-held power tool storage battery (62).

13. Tool box according to one of Claims 9 to 11, **characterized in that** the at least one light source (22-28) is arranged on an upper side of the box main body (10).

14. Tool box according to one of Claims 9 to 11, **characterized in that** the at least one light source (22-28) is arranged on a side region of the box.

15. Tool box according to one of Claims 9 to 11, **characterized in that** the at least one light source (22-28) is arranged in a corner region of the box main body (10).

## Revendications

1. Mallette à outils, notamment mallette à outils manuels, comprenant un corps de base (10) de la mallette, qui comporte au moins un espace de rangement (14) qui est prévu au moins pour recevoir au minimum un outil (16) et/ou au moins une batterie d'outil électrique manuel et comprenant au moins un module de source lumineuse (18) intégré au moins partiellement dans le corps de base (10) de la mallette, le module de source lumineuse (18) comportant au moins un module d'alimentation électrique (20) qui est prévu pour alimenter au moins une source lumineuse (22 à 34) du module de source lumineuse (18), **caractérisée en ce que** le module d'alimentation électrique (20) comporte un module de connexion (52) qui connecte par technique énergétique un espace de rangement de la batterie d'outil électrique manuel (53) du corps de base (10) de la mallette avec une autre pièce du module de source lumineuse (18) de telle sorte que l'au moins une batterie d'outil électrique manuel (62) soit utilisée pour l'alimentation en énergie de l'au moins une source lumineuse (22 à 34) du module de source lumineuse (18).

2. Mallette à outils selon la revendication 1, **caractérisée en ce que** le module d'alimentation électrique (20) comprend au moins une unité de charge (36).

3. Mallette à outils selon la revendication 1 ou 2, **caractérisée en ce que** le module d'alimentation électrique (20) comporte au moins un point de branchement sur l'alimentation en énergie (38, 40) pour le raccordement amovible à au moins un point de branchement sur l'alimentation en énergie (42, 44) d'une source lumineuse (28, 30) du module de source lumineuse (18).

4. Mallette à outils selon l'une quelconque des revendications précédentes, **caractérisée en ce que** le module d'alimentation électrique (20) comporte au moins un point de branchement sur l'alimentation en énergie (45, 46) pour un câble (48, 49) qui est prévu pour loger la source lumineuse (22, 32) du module de source lumineuse (18) de manière mobile par rapport au corps de base (10) de la mallette.

5. Mallette à outils selon la revendication 4, **caractérisée en ce que** le module d'alimentation électrique (20) comporte au moins un câble (48, 49) qui est prévu pour loger une source lumineuse (22, 32) du module de source lumineuse (18) de manière mobile par rapport au corps de base (10) de la mallette.

6. Mallette à outils selon l'une quelconque des revendications 2 à 5, **caractérisée en ce que** le module d'alimentation électrique (20) comporte au moins un module de transfert d'énergie (50) pour le transfert d'énergie sans fil.

7. Mallette à outils selon l'une quelconque des revendications précédentes, **caractérisée en ce que** le module de source lumineuse (18) comporte au moins deux sources lumineuses (22 à 34).

8. Mallette à outils selon l'une quelconque des revendications précédentes, **caractérisée en ce que** le module de source lumineuse (18) comporte au moins une source lumineuse (22 à 34) de plus de 10 W.

9. Mallette à outils, au moins selon l'une quelconque des revendications précédentes, **caractérisée en ce que** le module de source lumineuse (18) comporte au moins une zone de logement (54 à 60) sur une face extérieure du corps de base (10) de la mallette qui est prévue pour loger au moins une source lumineuse (22 à 28).

10. Mallette à outils selon la revendication 9, **caractérisée en ce que** la zone de logement (54 à 60) comporte au moins un évidement.

11. Mallette à outils selon la revendication 10, **caractérisée en ce que** le module de source lumineuse (18) comporte au moins une source lumineuse (22 à 28) qui peut être escamotée au moins en majeure partie dans l'évidement.

12. Système comprenant une mallette à outils selon l'une quelconque des revendications précédentes, avec au moins un outil électrique manuel et au moins une batterie d'outil électrique manuel (62).

13. Mallette à outils selon l'une quelconque des revendications 9 à 11, **caractérisée en ce que** l'au moins une source lumineuse (22 - 28) est placée sur une face supérieure du corps de base (10) de la mallette.

14. Mallette à outils selon l'une quelconque des revendications 9 à 11, **caractérisée en ce que** l'au moins une source lumineuse (22 - 28) est placée dans une zone latérale de la mallette.

15. Mallette à outils selon l'une quelconque des revendications 9 à 11, **caractérisée en ce que** l'au moins une source lumineuse (22 - 28) est placée dans une zone angulaire du corps de base (10) de la mallette.
